# EUROPÄISCHE PATENTSCHRIFT

(11) **EP 0 389 809 B1**
(45) Veröffentlichungstag und Bekanntmachung des Hinweises auf die Patenterteilung: **15.09.1993**
(21) Anmeldenummer: 90103767.1
(22) Anmeldetag: 27.02.1990
(51) Int. Cl.: E06B 1/60

(54) **Umfassungszarge**
Clamping frame
Châssis d'empoignement

(30) Priorität: 27.02.1989 DE 3906076
(43) Veröffentlichungstag der Anmeldung: 03.10.1990
(73) Patentinhaber: HÖRMANN KG WERNE, D-59355 Werne (DE)
(72) Erfinder: Hörmann, Andreas, Dipl.-Ing., D-4712 Werne a. d. Lippe (DE)
(74) Vertreter: Flügel, Otto, Dipl.-Ing.

(56) Entgegenhaltungen:
- EP-A- 0 054 819
- DE-A- 2 633 121
- DE-B- 1 012 448
- FR-A- 1 280 069
- NL-A- 8 403 967
- US-A- 3 248 833

## Beschreibung

Die Erfindung betrifft eine Umfassungszarge für den nachträglichen Einbau in eine vorbereitete Wandöffnung, die kleiner als das Außenmaß des gesamten Zargenrahmens ist, der aus einzelnen Zargenholmen in der Einbaulage zusammengesetzt ist, deren an der der Wandöffnungsberandung zugewandten Innenseite des jeweiligen Zargenholmes wenigstens eine Klammer aufweist, die zwei entgegengesetzt aufeinander zu bewegbare Schenkel umfaßt, welche gegenüber dem Zargenholm etwa senkrecht zur Wandebene versetzbar sind, wobei die Schenkel in Richtung senkrecht auf die Wandebene, d.h. auf die beiden Zargenspiegel des jeweiligen Zargenholmes, zu gerichtet verschiebbar geführt an dem jeweiligen Zargenholm gehalten sind und die dafür erforderlichen Verschiebeführungen der Schenkel an einem an dem Zargenholm befestigten Festlegeteil ausgebildet sein können.

Bislang ist man so vorgegangen, daß man in solchen Montagefällen die Zargenschenkel selbst gegen die zwischen ihnen aufgenommene Wand verspannt hat, wobei die Zargenwandungen einer Verformung unterliegen, die die passgerechte Aufnahme des Tür- oder Torblattes, Fensters oder dergleichen in Frage stellen können.

Eine aus der US-A 3,248,833 bekannte Umfassungszarge der eingangs genannten Art ist mit in Richtung auf die Seitenkantenbereiche der Maueröffnung und damit aufeinander zu verschiebbaren Schenkeln versehen, die an der der Laibungsstirnseite zugewandten Innenseite des Zargenholms geführt und mit Hilfe einer in dieser Verschieberichtung sich erstreckenden Schraube mit jeweils auf die Seitenkanten der Maueröffnung zu gerichteten Abbiegungen an diesen verspannbar sind.Die Schraube ist dabei von der Außenfläche des Zargenholms erreichbar lediglich durch entsprechende, Gewindebohrungen aufweisende Abschnitte beider Schenkel geführt. An die Abbiegungen der Schenkel sind die zugehörigen, in gleicher Richtung aufeinander zu gerichtet abstrebend ausgebildeten Berandungen des Zargenholmbleches angeschweißt, die in Richtung auf den jeweiligen Seitenkantenbereich der Maueröffnung vorspringen. Im Zuge der Verspannung an den Seitenkantenbereichen der Maueröffnung werden die Berandungen des Zargenholmbleches aufgrund der Verschweißung mit den Abbiegungen der Schenkeln von diesen mitgenommen und führen zu einer Verformung des Zargenholmbleches nach Angriff an diesen Seitenkantenbereichen, wie dies in Figur 2 strichpunktiert dargestellt ist. Diese Verformung ist gewollt, da die Berandungen gegenüber dem Zargenspiegel um einen Winkel größer 90° abgebogen sind. Mit dem Übergang in die strichpunktierte Lage sind Verformungen des Zargenholmbleches verbunden, die dessen Passgenauigkeit hinsichtlich der Aufnahme des Türblattes oder dergleichen beeinträchtigen können oder - beispielsweise im Falle blankmetallischer Ausbildung, wie sie aus hygienischen Gründen in Krankenhäusern üblich ist - Verwölbungen erleiden, die das Erscheinungsbild der Zarge beeinträchtigen.

Der Erfindung liegt die Aufgabe zugrunde, eine Umfassungszarge der in Rede stehenden Art derart festzulegen, daß eine störende Verformung der Zargenwandungen vermeidbar ist.

Ausgehend von einer Umfassungszarge mit den eingangs genannten Merkmalen wird diese Aufgabe erfindungsgemäß dadurch gelöst, daß die Schraube vom Schraubenkopf aus gesehen zwei Gewindeschaftteile mit zueinander gegenläufiger Gewindesteigung (rechts-links-Gewinde) aufweist, deren dem Schraubenkopf nächst benachbartes Gewindeschaftteil mit größerem Durchmesser ausgebildet ist und in eine Gewindebohrung eines senkrecht zur Versetzbewegungsrichtung des einen Schenkels der Klammer verlaufenden Schenkelabschnittes eingreift und deren dem Schraubenkopf entfernt liegendes Gewindeschafteil mit demgegenüber kleinerem Durchmesser ausgebildet ist und in eine Gewindebohrung eines senkrecht zur Versetzbewegung des anderen Schenkels der Klammer verlaufenden Schenkelabschnittes eingreift, und daß der Schraubenkopf zwischen der zur Wandöffnung hin gerichteten Innenfläche des Nutgrundes einer in dem Zargenholm ausgebildeten Nut zur Aufnahme einer Dichtungsleiste und der dieser gegenüberliegenden Anlagefläche des Festlegeteils längsverschiebegesichert angeordnet ist.

Erfindungsgemäß ist somit vorgesehen, die beiden Schenkel der Klammer hinsichtlich ihres aufeinander zu gerichteten Abstandes, in den die Mauerlaibung aufgenommen wird, mittels einer Schraube zu verändern, die zum einen mit einem rechtsgängigen Gewinde mit dem einen Schenkel und über ein linksgängiges Gewinde mit dem anderen Schenkel in Eingriff steht und selbst hinsichtlich ihrer Lageveränderung in ihrer Lächsachse dadurch gehindert ist, daß sie zwischen der Innenseite des Nutbodens einer für die Aufnahme einer Dichtungsleiste bestimmten Nut des Zargenholmes von außen her betätigbar einerseits und einem Festlegeteil andererseits aufgenommen ist, was hier bedeutsam zur Folge hat, daß sich die beiden Schenkel mit Hilfe der Schraube im Hinblick auf den zugeordneten Zargenholm nur um gleiche Wegstrecken bewegen können, also ausschließlich insoweit zentrisch zur gewollten Lage in dem von dem Zargenholm umgriffenen Raum. Damit wird der Zargenholm, der mangels seiner insoweit eigenen Festlegefunktion an der Mauerlaibung aus entsprechend dünnem Blech gefertigt werden kann, durch die Festlegung nicht verformt, behält demnach seine Passfunktion hinsichtlich des aufzunehmenden Türblattes oder dergleichen und zeigt keine das Erscheinungsbild beeinträchtigenden Verformungen.

Weitere Ausführungen der Erfindung ergeben sich aus den Unteransprüchen, insbesondere im Zusammenhang mit dem in der Zeichnung wiedergegebenen Ausführungsbeispiel, auf das besonders Bezug genommen wird und dessen nachstehende Beschreibung die Erfindung näher erläutert.

Es zeigen
- Figur 1: einen Querschnitt durch einen Zargenholm oberhalb einer mit zwei Schenkeln ausgerüsteten Klammer;
- Figur 2: einen Schnitt nach der Linie II-II in Figur 1;
- Figur 3: eine teilweise geschnittene Ansicht eines Haltestiftes in Form eines Kunststoffstopfens;
- Figur 4: eine Seitenansicht eines Führungsteils für den dem Türabschlag abgewandten Schenkel der Klammer.

In den Figuren 1 und 2 ist ein Seitenzargenholm 1 wiedergegeben, an dessen der nicht dargestellten Wand zugekehrten Innenseite eine insgesamt mit 2 bezeichnete Klammer vorgesehen ist. Mittels einer insgesamt mit 3 bezeichneten Schraube sind zwei Schenkel 4 und 5, die die Klammer 2 hinsichtlich ihrer Festlegefunktion des Zargenholmes 1 an der Wand bilden, senkrecht zur Wandebene bzw. in Richtung des Abstandes zwischen den Zargenspiegeln des Zargenholmes 1 stufenlos verstellbar, zu welchem Zwecke die Schraube 3 mit ihrer Rotationsachse entsprechend senkrecht zur Wandebene bzw. in Richtung des Abstandes zwischen den Zargenspiegeln verlaufend ausgerichtet ist. Die Schraube 3 ist mit ihrem Schraubenkopf 8 zwischen der Innenwandung des Nutbodens 21 einer in dem Zargenholm 1 ausgebildeten Nut zur Aufnahme einer nicht dargestellten Dichtungsleiste, die dem Anschlag eines in dem Zargenrahmen angeordneten, nicht dargestellten Türblattes dient, und einem Festlegeteil 6 angeordnet, das an der Innenwandung des Zargenholmes 1 durch Punktschweißen festgelegt wird. Dies kann insbesondere im Bereich der Nut geschehen. Der Schraubenschaft durchgreift eine Öffnung 7 in diesem Festlegeteil 6 und ist mit einem ersten, an den Schraubenkopf 8 anschließenden Gewindeschaftteil 9 größeren Durchmessers in eine Gewindebohrung eingeschraubt, die in einem senkrecht zur Bewegungsrichtung des ersten Schenkels 4 von diesem etwa senkrecht abgebogenen Schenkelabschnitt 19 ausgebildet ist. In Richtung von dem Schraubenkopf 8 aus gesehen schließt sich an den Gewindeschaftteil 9 größeren Durchmessers ein Gewindeschaftteil 10 kleineren Durchmessers an, der in eine Gewindebohrung eines Schenkelabschnittes 20 eingeschraubt ist, der von dem anderen Schenkel 5 etwa senkrecht zu dessen Verschiebebewegungsrichtung abragend ausgebildet ist. die Gewinde der Gewindeschaftteile 9 und 10 sind gegensinnig geschnitten, also rechtsgängig und linksgängig, so daß bei Verdrehen der Schraube 3 die Schenkel 4 und 5 hinsichtlich ihrer Maulweite veränderbar sind. Der türseitige Schenkel 4 ist in einer Führung 11 gehalten, die mit dem Festlegeteil 6 für die Schraube 3 einstückig ausgebildet sein kann. Ein Führungsteil 12 für den anderen Schenkel 5 ist hier getrennt dargestellt und mit dem Zargenholm 1 verschweißt, weil man unterschiedliche Zargenbreiten berücksichtigen will und dazu der der Tür abgewandte Schenkel 5 der Klammer 2 unterschiedliche Längen aufweisen muß, um die verschiedenen Wanddicken zu berücksichtigen. Anstelle eines getrennten Festlegeteils 6 mit einer Führung 11 für nur den ersten Schenkel und einem gesonderten Führungsteil 12 für den zweiten Schekel kann man die Führungseinrichtung für beide Schenkel auch einteilig ausbilden und dann vorzugsweise nur an entsprechend einer Stelle mit dem Zargenholm verbinden.

Im vorliegenden Beispiel wird die gesamte Klammer 2 nebst Schraube 3 und Festlegeteil 6 sowie Führungsteil 15 außerhalb des Zargenholmes derart vormontiert, daß die Schraube 3 durch die Öffnung 7 des Festlegeteils 6 geführt und mit ihrem Gewindeschaftteil 9 in die Gewindebohrung des Schenkelabschnittes 19 des türseitigen Schenkels 4 eingedreht wird, bis dieser an dem Befestigungsteil 6 anliegt. Danach wird der andere Schenkel 5 auf den schlankeren Gewindeschaftteil 10 der Schraube 3 aufgedreht, und zwar so daß das Gewinde gerade richtig greift. In dieser Verdrehstellung wird der der Tür abgewandte zweite Schenkel 5 mit Hilfe einer Führungsgabel 16 des Befestigungsteiles 6 arretiert, indem diese auf den Schenkel 5 hin gebogen wird, wie dies Figur 1 zeigt. Danach wird das Führungsteil 12 für den der Tür abgewandten Schenkel 5 auf diesen aufgeschoben. Zu diesem Zwecke sind entsprechende Auskehlungen 17 vorgesehen. Um das Führungsteil an der Klammer 2 bzw. dem Schenkel 5 zu halten bzw. eine Verschiebung zu verhindern, wird ein Haltestift 18, insbesondere in Ausbildung als Kunststoff-Stopfen - durch den Schenkel 5 in eine Öffnung in dem Führungsteil 5 gesteckt. Auch der der Tür zugewandt angeordnete Schenkel 4 weist Auskehlungen 17 auf, um ihn in die an dem Festlegeteil 6 ausgebildete Führung 11 einführen zu können. Die Führung dieses Schenkels wird durch Führungswinkel 15 zusammen mit einer entsprechenden Auflagefläche des Festlegeteils 6 gebildet, wie dies die Figuren 1 und 2 erkennen lassen. Die Schraube 3 wird also nach Einsetzen des Schenkels 4 in die Führung 11 des Festlegeteils 6 in die Gewindebohrung des Schenkelabschnittes 19 eingedreht.

Die so vormontierte Klammer wird dann an den dafür vorgesehenen Stellen der Zargenholme an deren Innenwandung angelegt und verschweißt, vorzugsweise durch Punktschweißen. Dann wird der Kunststoffstopfen 18 entfernt. Er kann auch derart ausgestaltet sein, daß er sich bei der Montage des Rahmens, d.h. dem Verspannen der Klammer 2, abschert. Schließlich kann im Zuge einer nachfolgenden Wärmebehandlung, wie sie beim Lackieren oder dergleichen auftritt, der Kunststoffstopfen auch wegschmelzen. Ein Ausführungsbeispiel des Kunststoffstopfens 18 ist in Figur 3 wiedergegeben. Figur 4 zeigt eine Ansicht des Führungsteils 12 für den anderen Schenkel 5 in dessen Verschieberichtung gesehen. Die Führung für den anderen Schenkel 5 wird durch ein Führungsauflager 13 und durch Führungswinkel 14 gebildet, wie sich dies aus Figur 4 ohne weiteres ergibt.

Die Wandangriffsenden 22 und 23 der Schenkel 4 und 5, die mit den Außenseiten der die Türöffnung berandenden Mauerwandung ineinandergreifen, können auf verschiedene Weise gestaltet sein, so nach Art einer Schneide, wie dies Figur 1 andeutet, gezackt oder mit Spitzen versehen und dergleichen mehr. Es kommt hier weitgehend auf die Beschaffenheit der Wand an.

Die beschriebene Zarge eignet sich speziell für sogenannte Leichtwände, insbesondere sogenannte Ständerwände, die beidseitig von Ständern mit Gipskartonplatten versehen sind. In diese Gipskartonplatten können die Schenkelenden der Klammer 2 sehr gut eingreifen.

Die einzelnen Zargenholme können nach ihrer Montage, wobei der deckenseitige Zargenholm zunächst montiert wird und dann die seitlichen Zargenholme eingesetzt werden, im Stoßbereich, beispielsweise als Gehrung ausgeführt, in irgendeiner bekannten Weise miteinander verbunden werden.

Im übrigen ist die beschriebene Zarge immer dann verwendbar, wenn vorbereitete Türöffnungen vorhanden sind, deren Abmessungen ein Einschieben eines fertigen Zargenrahmens in die Öffnungen nicht zulassen.

Die Anzahl der vorzusehenden Klammern 2 pro Zargenholm ist abhängig von der Höhe der Zarge und/oder dem aufzunehmenden Türblattgewicht. Hier kommen auch Feuerschutztüren in Betracht. Zumindest sollten Klammern im Bereich der Bänder und des Schlosses vorgesehen sein.

## Patentansprüche

1. Umfassungszarge für den nachträglichen Einbau in eine vorbereitete Wandöffnung, die kleiner als das Außenmaß des gesamten Zargenrahmens ist, der aus einzelnen Zargenholmen (1) in der Einbaulage zusammengesetzt ist, deren an der der Wandöffnungsberandung zugewandten Innenseite des jeweiligen Zargenholmes (1) wenigstens eine Klammer (2) aufweist, die zwei entgegengesetzt aufeinander zu bewegbare Schenkel (4, 5) umfaßt, welche gegenüber dem Zargenholm mittels einer Schraube etwa senkrecht zur Wandebene versetzbar sind, wobei die Schenkel (4, 5) in Richtung senkrecht auf die Wandebene, d.h. auf die beiden Zargenspiegel des jeweiligen Zargenholmes (1), zu gerichtet verschiebbar geführt an dem jeweiligen Zargenholm (1) gehalten sind und mindestens eine der dafür erforderlichen Verschiebeführungen (11, 15) der Schenkel (4) an einem an dem Zargenholm (1) befestigten Festlegeteil (6) ausgebildet ist,
**dadurch gekennzeichnet**,
daß die Schraube (3) vom Schraubenkopf (8) aus gesehen zwei Gewindeschaftteile (9, 10) mit zueinander gegenläufiger Gewindesteigung rechts-links-Gewinde) aufweist, deren dem Schraubenkopf (8) nächst benachbartes Gewindeschaftteil (9) mit größerem Durchmesser ausgebildet ist und in eine Gewindebohrung eines senkrecht zur Versetzbewegungsrichtung des einen Schenkels (4) der Klammer (2) verlaufenden Schenkelabschnittes (19) eingreift und deren dem Schraubenkopf (8) entfernt liegendes Gewindeschafteil (10) mit demgegenüber kleinerem Durchmesser ausgebildet ist, und in eine Gewindebohrung eines senkrecht zur Versetzbewegung des anderen Schenkels (5) der Klammer (2) verlaufenden Schenkelabschnittes (20) eingreift, und daß der Schraubenkopf (8) zwischen der zur Wandöffnung hin gerichteten Innenfläche des Nutgrundes (21) einer in dem Zargenholm (1) ausgebildeten Nut zur Aufnahme einer Dichtungsleiste und der dieser gegenüberliegenden Anlagefläche des Festlegeteils (6) längsverschiebegesichert angeordnet ist.

2. Umfassungszarge nach Anspruch 1,
**dadurch gekennzeichnet**,
daß das Festlegeteil (6) die Verschiebeführung (11, 15) für den einen, der Anschlagseite bzw. Dichtungsleiste des Zargenholms (1) nächstgelegenen Schenkel (4) und eine - insbesondere gabelförmige - Eingriffsausbildung (16) als Verdrehsicherung für den anderen Schenkel (5) der Klammer (2) aufweist und daß der andere Schenekl (5) an einem Führungsteil (12) senkrecht zur Wandebene verschiebbar geführt ist.

3. Umfassungszarge nach Anspruch 1 oder 2,
**dadurch gekennzeichnet**,
daß für die Montage eine Haltestift (18) eine Bohrung des anderen Schenkels (5) durchgreifend in die Verschiebeführung (12), insbesondere des Lagerbokkes (13) eingesetzt ist, der vorzugsweise aus einem leicht abscherbaren Kunststoffstopfen gebildet ist.

4. Umfassungszarge nach einem der Ansprüche 1 bis 3,
**dadurch gekennzeichnet**,
daß die Wandangriffsenden (22, 23) der Schenkel (4, 5) schnitt- oder krallenförmig der Wand zu gerichtet vorgewölbt ausgebildet sind.

5. Umfassungszarge nach einem der Ansprüche 1 bis 4,
**dadurch gekennzeichnet**,
daß in den Seitenrandbereichen der Schenkelabschnitte (19 und/oder 20) für deren Einführung in die zargenholmfesten Führungen (11, 15 bzw. 13, 14) Auskehlungen (17) ausgebildet sind.

## Claims

1. Clamping frame for subsequent installation into a prepared wall aperture which is smaller than the external dimensions of the overall frame structure, said frame being made up of individual frame members (1) in the position of installation, the inside of the particular frame member (1) facing the edge of the wall aperture having at least one bracket (2) which comprises two opposing arms (4,5) which can be moved towards one another and which can be offset relative to the frame member by means of a screw substantially perpendicularly to the plane of the wall, the arms (4,5) being secured on the associated frame member (1), guided so that they are movable perpendicularly with respect to the plane of the wall, ie. to the two symmetrical halves of the particular frame member (1) and at least one of the sliding guides (11,15) of the arms (4) required for this purpose is formed on a securing member (6) attached to the frame member (1), characterised in that the screw (3), viewed from the screw head (8), has two threaded shank portions (9,10) of opposite thread pitch (right handed and left handed thread), of which the threaded shaft portion (9) closest to the screw head (8), has a larger diameter and engages in a threaded bore of an arm portion (19) extending perpendicularly to the direction of movement of one arm (4) of the bracket (2), and of which the threaded shank portion (10) remote from the screw head (8), is constructed with a smaller diameter and engages in a threaded bore of an arm portion (20) extending perpendicularly to the direction of movement of the other arm (5) of the bracket (2), and in that the screw head (8) is arranged, so as to be prevented from moving longitudinally, between the inner surface, directed towards the wall aperture, of the base (21) of a groove formed in the frame member (1) in order to receive a sealing strip and the abutment surface of the securing member (6) arranged opposite.

2. Clamping frame according to claim 1, characterised in that the securing member (6) has the sliding guide (11,15) for the arm (4) which is closest to the abutment end or sealing strip of the frame member (1) and has engaging means (16), more particularly fork shaped, to prevent rotation of the other arm (5) of the bracket (2), and the other arm (5) is movably guided on a guide member (12) perpendicularly to the plane of the wall.

3. Clamping frame according to claim 1 or 2, characterised in that, for assembly, a retaining pin (18) is inserted in a bore in the other arm (5) and passes through into the sliding guide (12), particularly the bearing block (13), which is preferably formed by a plastics plug which can easily be sheared off.

4. Clamping frame according to one of claims 1 to 3, characterised in that the ends (22,23) of the arms (4,5) which make contact with the wall are constructed so as to be curved towards the wall in a notch or claw shape.

5. Clamping frame according to one of claims 1 to 4, characterised in that channels (17) are formed in the side edge areas of the arm portions (19 and/or 20) for the insertion thereof into the guides (11,15 and 13,14 respectively) which are attached to the frame members.

## Revendications

1. Châssis d'empoignement pour le montage après coup dans une ouverture préparée de cloison, qui est plus petite que la dimension extérieures du bâti complet du châssis, qui se compose de différents liernes de châssis (1) en position de montage, châssis dont le côte intérieur, tourné vers celui du bord de l'ouverture, du lierne de châssis (1) correspondant présente au moins un crampon (2) qui comprend deux branches (4, 5) que l'on peut faire se déplacer en sens contraire l'une de l'autre, branches qui peuvent être décalées par rapport au lierne de châssis au moyen d'une vis de façon à peu près perpendiculaire au plan de la cloison, les branches (4, 5) étant maintenues dans le sens -perpendiculaire au plan de la cloison, c'est-à-dire aux deux panneaux du lierne de châssis correspondant (1), en étant guidées de façon à ce qu'elles puissent coulisser sur le lierne de châssis (1) correspondant et au moins l'un des guidages de coulissement nécessaires pour cela (11, 15) de la branche (4) étant formé sur une pièce de blocage (6) fixée sur le lierne de châssis (1),
châssis d'empoignement caractérisé en ce que la vis (3), vue depuis la tête de vis (8) présente deux parties (9, 10) de tige filetée avec des filetages usinés en sens contraire l'un de l'autre, droit-gauche, la partie de tige filetée (9) adjacente à la tête de vis (8) étant constituée avec un plus grand diamètre et venant en prise dans un alésage fileté d'une section de branche (19) s'étendant perpendiculairement au sens du mouvement de déplacement de l'une des branches, la branche (4) du crampon (2) et dont la partie de tige filetée (10) se trouvant éloignée de la tête de vis (8) est constituée avec un diamètre par contre plus petit et vient en prise dans un alésage fileté d'une section de branche (20) s'étendant perpendiculairement au mouvement de déplacement de l'autre branche (5) du crampon (2) et en ce que la tête de vis (8) est disposée entre la surface interne, orientée en direction de l'ouverture de la cloison, du fond (21) d'une rainure constituée dans le lierne de châssis (1) pour recevoir un bandeau d'étanchéité et la surface d'appui, située en regard de celle-ci, de la pièce de blocage (6) de façon à être immobilisée contre tout déplacement longitudinal.

2. Châssis d'empoignement selon la revendication 1, caractérisé en ce que la pièce de blocage (6) présente le guidage de coulissement (11, 15) pour l'une des branches, la branche (4) adjacente au côté de butée ou au barreau d'étanchéité du lierne de châssis (1) et une configuration de venue en prise (16), en particulier en forme de fourche en tant que moyen pour empêcher toute rotation de l'autre branche (5) du crampon (2) et en ce que l'autre branche (5) est guidée sur une pièce de guidage de façon à pouvoir coulisser perpendiculairement au plan de la cloison.

3. Châssis d'empoignement selon les revendications 1 ou 2, caractérisé en ce que pour le montage on utilise un tenon d'arrêt (18) venant en prise dans un alésage de l'autre branche (5) dans le guidage de coulissement (12), en particulier que la selle d'appui (13), qui est de préférence formée par un bouchon en matière plastique pouvant être facilement cisaillé.

4. Châssis d'empoignement selon l'une des revendications 1 à 3, caractérisé en ce que les extrémités des prises dans la cloison (22, 23) des branches (4, 5) sont constituées avec une forme coupée ou une forme à griffes précintrée en direction de la cloison.

5. Châssis d'empoignement selon l'une des revendications 1 à 4, caractérisé en ce que dans les zones des bords latéraux des sections de branches (19 et/ou 20) pour leur introduction dans les guidages solidaires des liernes de châssis (11, 15 ou 13, 14) sont constitués des cannelures (17).
